# EUROPÄISCHE PATENTSCHRIFT

(11) **EP 1 644 566 B1**
(45) Veröffentlichungstag und Bekanntmachung des Hinweises auf die Patenterteilung: **10.08.2016**
(21) Anmeldenummer: 04739759.1
(22) Anmeldetag: 09.06.2004
(51) Int. Cl.: D06F 35/00

(54) **WASCH- UND SPÜLVERFAHREN FÜR EINE WASCHMASCHINE**
WASHING AND RINSING METHOD FOR A WASHING MACHINE
PROCESSUS DE LAVAGE ET DE RINCAGE D'UN LAVE-LINGE

(30) Priorität: 12.06.2003 DE 10326551
(43) Veröffentlichungstag der Anmeldung: 12.04.2006
(73) Patentinhaber: BSH Hausgeräte GmbH, 81739 München (DE)
(72) Erfinder: SCHULZE, Ingo, 16341 Zepernick (DE)
(86) Internationale Anmeldenummer: PCT/EP2004/006255
(87) Internationale Veröffentlichungsnummer: WO 2004/111325

(56) Entgegenhaltungen:
- EP-A- 0 373 063
- EP-A- 0 618 323
- EP-A- 0 657 576
- EP-A- 0 781 881
- WO-A-03/010380

## Beschreibung

Die Erfindung geht aus von einem Verfahren zur Verbesserung der Waschwirkung von in einer Waschmaschine mit einer Wäschetrommel, die während des Wasch- und Spülprozesses zeitweise mit wechselnden Drehzahlen und -richtungen angetrieben wird, zu waschender und wenig empfindlicher Wäsche, wobei in einer Phase intensiver Wäschedurchflutung die Wäschetrommel in der einen Drehrichtung auf eine Drehzahl deutlich oberhalb der Anlegedrehzahl - sogenanntes Wasch-Schleudern - und in der anderen Drehrichtung auf eine Drehzahl deutlich unterhalb der Anlegedrehzahl beschleunigt wird. Die Anlegedrehzahl ist diejenige Drehzahl, bei der die Wäschestücke durch die verursachte Fliehkraft gerade beginnen an der Trommelwand zu haften.

Ein derartiges Verfahren ist aus EP 0 618 323 A1 bekannt. Bei diesem Verfahren sollen die Textilien während des Wasch- und/oder Spül-Betriebes bei einer Drehzahl deutlich unterhalb der Anlagedrehzahl Wasser aufnehmen, das dann beim Betrieb bei einer Drehzahl deutlich oberhalb der Anlegedrehzahl wieder aus den Textilen ausgetrieben wird. Die Drehzahl und Drehrichtung ist für eine vorhandene Schöpfvorrichtung derart gewählt, dass diese Schöpfvorrichtung zusätzlich die Wasseraufnahme der Textilien unterstützt. Somit wird bei diesem bekannten Verfahren eine gute Durchflutung der Wäsche erreicht. Eine Schwäche dieses Verfahren wirkt sich insbesondere bei großen Wäschebeladungen aus. Dabei wird nämlich eine nur geringe Wäschemechanik auf die Wäschestücke ausgeübt. Beim Betrieb der Wäschetrommel bei Drehzahlen deutlich unterhalb der Anlegedrehzahl führt die Wäsche eine sogenannte Rollbewegung aus. Die Wäschemechanik, bestehend aus Stauchung und Reibung zwischen den einzelnen Wäschestücken ist im bekannten Verfahren während des Betriebs mit Drehzahlen deutlich unterhalb der Anlegedrehzahl erheblich vermindert. Beim Antrieb der Wäschetrommel oberhalb der Anlegedrehzahl fehlt sie sogar ganz, da die einzelnen Wäschestücke fest an der Wäschetrommelwand anliegen.

Solche oder ähnliche Verfahren sind aufgrund der verfahrensbedingten reduzierten Wäschemechanik zum Waschen besonders empfindlicher oder nur handwaschbarer Textilien geeignet.

Ein Verfahren zur intensiven Durchflutung der Wäsche ist auch aus DE 37 41 177 A1 bekannt. Der dort beschriebene Verfahrensablauf zeigt eine Schwäche bei der Wäscheumverteilung von Wäschestücken insbesondere großer Wäschebeladungen, also das gezielte Umlagern innenliegender Stücke in den äußeren Bereich des Wäschepostens und umgekehrt während des Wasch- und/oder Spülprozesses.

EP 0 781 881 A1 offenbart ein weiteres Verfahren zum Waschen von Wäsche, wobei während des Wasch- und Spülprozesses die Waschtrommel einer Waschmaschine mit wechselnden Drehrichtungen angetrieben wird. In einer ersten Phase wird die Wäschetrommel auf eine deutlich oberhalb der Anlegedrehzahl liegende Drehzahl und in einer Gegendrehrichtung auf eine deutlich unterhalb der Anlegedrehzahl liegende Drehzahl beschleunigt. Darüber hinaus weist das Verfahren nach EP 0 781 881 A1 zumindest eine weitere Phase hoher Wäschemechanik auf.

Bei den bekannten Verfahren wird auf Kosten einer verbesserten Wäschedurchflutung eine reduzierte Wäschemechanik auf die zu waschende Wäsche ausgeübt. Insbesondere bei wenig empfindlicher Wäsche wird durch die reduzierte Wäschemechanik eine zu geringe Reinigungswirkung erzielt. Somit wird kein optimales Waschergebnis erreicht. Zusätzlich wird bei den vorstehend beschriebenen Verfahren die Wäsche bei großen und sehr großen Wäschebeladungen nicht hinreichend gut umverteilt. Beispielsweise gelangen die innerhalb der Wäschetrommel innenliegenden Wäscheteile nicht an den äußeren Rand der Trommel. Es wird somit auf die einzelnen Wäschestücke eine sehr unterschiedliche, von ihrer jeweiligen Lage abhängige, Mechanik ausgeübt. Es ergibt sich dadurch innerhalb eines Wäschepostens ein sehr unterschiedliches Waschergebnis für innen und außen liegende Wäschestücke. Außerdem verklumpen häufig außenliegende Wäschestücke infolge ihrer intensiven lokalen Entwässerung. Auch dieser Effekt führt wieder zur Verringerung der Wäschemechanik einzelner Wäschestücke und zu einem ungleichmäßigen Waschergebnis.

Der Erfindung liegt die Aufgabe zugrunde, für das eingangs beschriebene Verfahren eine Betriebsweise während des Wasch- und/oder Spülprozesses vorzusehen, bei der eine hohe Wäschemechanik zur Reinigung weniger empfindlicher Wäsche erhalten bleibt und insbesondere bei großen Beladungen eine gute Wäscheumverteilung stattfindet. Außerdem ist damit eine Verbesserung der gleichmäßigen Waschwirkung eines Wäschepostens sowie eine Reduzierung des Wasser-, Waschmittel- und Energieverbrauches anzustreben.

Diese Aufgabe wird erfindungsgemäß durch das Verfahren nach Anspruch 1 und durch die Waschmaschine nach Anspruch 8 gelöst, wobei innerhalb des Wasch- und/oder Spülprozesses die Wäschetrommel in mindestens einer Phase ;,intensiver Wäschedurchflutung" und in mindestens einer weiteren Phase "hoher Wäschemechanik" angetrieben wird. Diese Phasen folgen innerhalb des Wasch- und/oder Spülprozess mindestens einmal aufeinander. In der Phase "intensiver Wäschedurchflutung" wird die Wäschetrommel in der einen Drehrichtung auf eine Drehzahl deutlich oberhalb der Anlegedrehzahl, d.h. dass bei der einen Drehzahl die Umfangsgeschwindigkeit der Wäschetrommel der ersten Drehzahl größer gleich 3,7 m/s ist, und in der anderen Drehrichtung auf eine zweite Drehzahl deutlich unterhalb der Anlegedrehzahl beschleunigt. In der Phase "hoher Wäschemechanik" wird die Wäschetrommel in beiden Drehrichtungen auf Drehzahlen, bei denen die einzelnen Wäschestücke stark gestaucht werden und sich stark aneinander reiben, beschleunigt.

An Hand der in den Zeichnungen dargestellten Ablauf- und Ausführungsbeispiele sind die Vorteile der Erfindung, weiterer Ausgestaltung der Erfindung, des erfindungsgemäßen Verfahrens und einer Waschmaschine zur Durchführung der Verfahrens näher beschrieben. Es zeigen
- Fig. 1: ein Drehzahldiagramm für einen erfindungsgemäß gestalteten Wasch- und/oder Spülzyklus,
- Fig. 2: ein weiteres Beispiel eines Wasch- und/oder Spülzyklus, dargestellt an einem Drehzahldiagramm und
- Fig. 3: schematische Darstellung der Wäschebewegung eines Wäschepostens mittlerer Beladungsmenge bei unterschiedlichen Trommeldrehzahlen:
a) bei ca. 35 1/min
b) bei ca. 50 1/min
c) bei ca. 100 1/min,
- Fig. 4: schematische Darstellung der Wäschebewegung eines Wäschepostens großer Beladungsmenge bei unterschiedlichen Trommeldrehzahlen:
a) bei ca. 35 1/min
b) bei ca. 50 1/min
c) bei ca. 100 1/min und
- Fig. 5: schematische Darstellung der Wäschebewegung bei der erfindungsgemäßen Wäscheumverteilung eines Wäschepostens großer Beladungsmenge:
a) Trommeldrehzahl ca. 150 1/min
b) Drehen der Trommel in Gegenrichtung bei ca. 35 1/min.

Um die Durchflutung der Wäsche mit Lauge intensiv zu gestalten, wird bei dem bekannten Verfahren gemäß EP 0 618 323 A1 die Wäschetrommel während des Wasch- und/oder Spülprozesses in den jeweils entgegengesetzten Drehrichtungen mit unterschiedlichen Drehzahlen angetrieben. Während eines Abschnittes, bei dem die Trommel bei einer Drehzahl deutlich unterhalb der Anlegedrehzahl betrieben wird, nehmen die Wäschestücke Lauge auf. In einem zweiten Abschnitt, in dem die Wäschetrommel deutlich oberhalb der Anlegedrehzahl betrieben wird, wird die Lauge wieder aus den Wäschestücken getrieben. Die freigesetzte Lauge sammelt sich in dem Laugenbehälter und dabei steigt das Niveau der freien Lauge im Behälter. Das dadurch erhöhte Niveau begünstigt die erneute Wasser- bzw. Laugenaufnahme der Wäsche während der sich wieder anschließenden, mit geringer Drehzahl (z. B. 25 bis 40 1/min) drehenden Trommel. Diese Drehzahl (Schöpfdrehzahl) ist optimiert für Waschgeräte, deren Wäschetrommeln mit Schöpfvorrichtungen ausgestattet sind. Während des Schöpfens der freien Lauge wird keine große Wäschemechanik erreicht, da die Trommeldrehzahl hierfür zu gering ist. Die Wäsche führt, wie in Fig. 3a für eine halb voll beladene Wäschetrommel dargestellt, während des Drehens der Trommel mit einer Schöpfdrehzahl eine Rollbewegung aus. Wenig empfindliche Textilien können bei einer deutlich höheren als bei der oben beschriebenen beim "Schöpfen" wirkenden Wäschemechanik gewaschen werden. Es werden insbesondere bei den wenig empfindlichen Textilien trotz guter Durchflutung des Textils keine ausreichende Wasch- und Spülleistung erreicht. Somit müssen entweder Programmlaufzeiten erhöht oder mehr Waschmittel eingesetzt werden, um die fehlende Waschleistung auszugleichen.

Im Gegensatz zu den bekannten Verfahren ist bei dem erfindungsgemäßen Verfahren im Wasch- und/oder Spülprozess sowohl mindestens eine Phase (A) intensiver Wäschedurchflutung, eine Phase bei der Textil Lauge aufnimmt und wieder abgibt, als auch mindestens eine Phase (B) hoher Wäschemechanik, z. B. Trommeldrehzahl 50 1/min, vorhanden. Die Phase (B) zeichnet sich dadurch aus, dass die Wäschestücke beim Drehen der Trommel so weit angehoben werden, dass sie dann aufgrund der Erdbeschleunigung wieder in den Trommelbodengrund zurückfallen. Dieser Bewegungsablauf der Wäsche innerhalb einer halb voll beladenen Wäschetrommel ist in Fig. 3b dargestellt. Bei diesem Vorgang wird deutlich mehr Mechanik auf das Textil ausgeübt, als bei einer Rollbewegung, z. B. beim oben beschriebenen "Schöpfen". Die Wäschetrommel wird abwechselnd in jeder Richtung angetrieben, also im sogenannten Reversierbetrieb. Die Dauer und die Abfolge der Phase intensiver Wäschedurchflutung, der Betrieb der Wäschetrommel bei deutlich oberhalb und deutlich unterhalb der Anlegedrehzahl, sowie die Dauer und die Abfolge der Phase hoher Wäschemechanik sind so gewählt, dass die Wasch- und Spülleistung durch die Wäschemechanik soweit erhöht wird, dass eine kurze Programmlaufzeit und/oder ein reduzierter Einsatz von Waschmittel erreicht wird.

Beim Reversierbetrieb einer halb voll beladenen Wäschetrommel wird eine gewisse Umschichtung der Wäsche bewirkt. Das Anheben der Wäsche wird durch an der Trommel befestigte sogenannte Mitnehmer unterstützt. Ein Mitnehmer kann durch einen partiell nach innen gezogenen Trommelmantel als auch durch ein annähernd dreieckförmig profiliertes, am Trommelmantel befestigtes Kunststoffteil dargestellt werden. Mitnehmer haben einen symmetrischen oder asymmetrischen Querschnitt. Wäschetrommeln, die mit asymmetrischen Mitnehmern ausgestattet sind, werden im Reversierbetrieb häufig mit einer für jede Drehrichtung unterschiedlichen Drehzahl (z.B. 50 und 60 1/min) angetrieben. Bei einer voll beladenen Wäschetrommel ist nicht genügend freier Raum innerhalb der Trommel vorhanden, in dem sich die Wäsche im Reversierbetrieb umschichtet. Der Betrieb einer voll beladenen Wäschetrommel beim "Schöpfen" ist in der Fig. 4a und in der Phase hoher Wäschemechanik ist in Fig. 4b dargestellt. Im Gegensatz zum Betrieb bei einer halb voll beladenen Wäschetrommel behindern sich die einzelnen Wäschestücke in ihrer Bewegung gegenseitig, so dass während des Schöpfbetriebes und der Phase hoher Wäschemechanik sich die Wäsche nicht mehr umschichtet.

Wenn die Drehzahl der Wäschetrommel deutlich oberhalb der Anlagedrehzahl und gleichzeitig deutlich unterhalb der Resonanzdrehzahl liegt, reicht diese Drehzahl insbesondere bei großen Wäschebeladungen nicht aus, um den Wäscheposten stark zu komprimieren. Das heißt, dass auf die innenliegenden Wäschestücke eine relativ geringe Kraft ausgeübt wird und die Wäscheentfeuchtung dieser Textilen dadurch geringer ausfallen wird als bei den außenliegenden Textilien. Zur Erläuterung ist die Kompression der Wäsche in einer Wäschetrommel, die mit einer deutlich unterhalb der Resonanz liegenden Drehzahl (z. B. 100 1/min) angetrieben wird, in Fig. 3c für eine halb volle und in Fig. 4c für eine volle Beladung dargestellt. Des weiteren ist der frei werdende Raum in der voll beladenen Wäschetrommel so gering, dass eine Wäscheumverteilung der Wäschestücke von innen nach außen nicht statt finden kann. Während der Betriebsphasen intensiver Wäschedurchflutung und hoher Wäschemechanik wird bei einer voll beladenen Wäschetrommel keine hinreichende Wäscheumverteilung erreicht. Die deutlich verminderte Umverteilung der Wäsche in der Trommel führt dazu, dass der Wäschepostens ungleichmäßig durchflutet und mechanisch behandelt wird, wodurch die Textilen dieses Wäschepostens ungleichmäßig gereinigt werden.

In einer vorteilhaften Weiterbildung des erfindungsgemäßen Verfahrens wird deshalb für das "Wasch-Schleudern" eine deutlich höhere Drehzahl (z. B. 150 1/min) gewählt, um den Wäscheposten deutlich besser zu komprimieren, dargestellt in Fig. 5a. Hierdurch wird zusätzlich ein größerer freier Bereich im Trommelraum geschaffen. So wird durch das anschließende Gegendrehen der Wäschetrommel bewirkt, dass außenliegende abfallende Wäschestücke in den inneren Bereich rollen. Dieser Vorgang des Abrollens der Wäschestücke ist beispielsweise bei einer Trommeldrehzahl 35 1/min schematisch in Fig. 5b veranschaulicht. Durch das Drehen der Wäschetrommel in entgegengesetzter Richtung wird das Rollen der Wäsche in den inneren Bereich des Wäschepostens vorteilhafterweise unterstützt. Des weiteren ist ein unmittelbarer Wiederanlauf nach dem Trommelauslauf anzustreben, um einem unkontrollierten Zusammenfallen der Wäsche ohne weitere Umlagerung entgegenzuwirken.

Um eine Überbeanspruchung des Antriebs oder der Laugenbehälter-Baugruppe zu vermeiden, wird in einer vorteilhaften Weiterbildung der Erfindung, insbesondere während dem Abschnitt des Wasch-Schleuderns, die sich ausbildende Unwucht überwacht und beim Überschreiten eines vorbestimmten Grenzwertes der Wasch-Schleuderbetrieb abgebrochen. Zur Bestimmung der Unwucht eignen sich beispielsweise Mittel zur Feststellung des Laugenbehälter-Schwingweges, des Motorstroms, -drehmoments, der Drehzahl oder deren zeitliche Ableitungen.

Während des Wasch-Schleuder-Betriebes ist ebenso ein Eintauchen der Innentrommel in die frei im Laugenbehälter befindliche Lauge zu vermeiden, um keine zusätzliche Schaumbildung zu bewirken. Vorteilhafterweise wird ein Mittel zur Überwachung des Schaums eingesetzt und bei einem Überschreiten eines vorbestimmten Grenzwerts, der Wasch-Schleuder-Betrieb abgebrochen. Zur Feststellung des im Laugenbehälter befindlichen Schaums eignen sich beispielsweise Mittel zur Feststellung des hydrostatischen Drucks, des Motorstromes, -drehmoments, der Drehzahl oder deren zeitliche Ableitungen. Bei geeigneter Wahl des Überwachungsmittels, z. B. einer Einrichtung zur Motordrehzahlüberwachung, können eine Unwucht- und Schaumüberwachung vorteilhaft kombiniert werden.

Wie auch schon in den vorstehenden Ausführungen angesprochen, sind die Verfahren zur Wäscheumlagerung stark abhängig von der Beladungsmenge. Neben der Menge sind auch die Saugfähigkeit und die Art des Textils bei der Prozessauslegung zu berücksichtigen. Nutzungsbedingt setzt ein Gebraucher eines Waschgerätes ein großes Spektrum an verschiedenen Wäscheposten und -mengen in Waschgeräten ein. Daher werden vorteilhafterweise Mittel zur Feststellung der Art und/oder Wäschemenge eingesetzt, um davon abhängig die Drehzahlen (n1 bis n3), Abschnittszeiten (Δt1 bis Δt6) und die Dauer (Δt A, Δt B) und Abfolge der Phasen (A und B) intensiver Wäschedurchflutung und hoher Wäschemechanik einzurichten. Als geeignete Mittel zur Bestimmung des Wäschegewichtes können beispielsweise im Waschgerät integrierte Kraft- oder Wegsensoren dienen. Diese Sensoren sind so im Gerät bzw. am federnd gelagerten Schwingsystem (Laugenbehälterbaugruppe) angeordnet, dass eine Veränderung des bekannten Schwingsystemgewichtes bzw. der bekannten Ruhelage durch das zusätzliche Wäschegewicht bestimmbar ist. Aus einer Bestimmung der von der Wäsche aufgenommenen Lauge (z. B. mittels Durchfluss- oder Drucksensor) und aus dem dazu gehörigen zeitlichen Verlauf kann außerdem auf die Menge, Art und Saugfähigkeit der zu waschenden Textilien geschlossen werden.

Der Gebraucher einer Waschmaschine gibt durch seine Programmwahl (z. B. Kochwäsche, Pflegeleicht, Wolle) vor, wie empfindlich die zu waschenden Textilien sind. Es hat sich als besonders vorteilhaft erwiesen, die Trommeldrehzahl (n1 bis n3), Abschnittszeiten (Δt1 bis Δt6) und die Dauer (Δt A, Δt B) und Abfolge der Phasen "intensiver Wäschedurchflutung" (A) und "hoher Wäschemechanik" (B) abhängig der Programmwahl auszuführen, um die Wäschemechanik an die Empfindlichkeit der Textilien anzupassen.

Beim Beispiel, dargestellt in der Figur 1, wird die Trommel, die einen Durchmesser von 470 mm hat, im Rechtslauf sanft auf eine Drehzahl (n3) von + 50 1/min beschleunigt, verweilt für eine Dauer Δt1 bei dieser Drehzahl und wird dann wieder auf eine Drehzahl 0 1/min zurückgeführt. Nach einer Stillstandszeit Δt2 wird der Vorgang im Linkslauf der Trommel wiederholt. Wobei die Verweildauer Δt3 beim Linkslauf sich von der entsprechenden Verweildauer Δt1 des Rechtslaufes unterscheiden kann. Dieser Reversiervorgang wird für die Dauer Δt B der Phase (B) hoher Wäschemechanik wiederholt. Im Anschluss an diese Phase wird die Trommel im Rechtslauf sanft auf eine Drehzahl (n1) von + 150 1/min beschleunigt, verweilt für eine Dauer Δt4 bei dieser Drehzahl und wird dann wieder auf eine Drehzahl 0 zurückgeführt, um unmittelbar in die Linkslaufphase mit einer Drehzahl (n2) vom beispielsweise 35 1/min für die Dauer Δt5 überführt zu werden. Nach einer Stillstandsdauer Δt6 wird der Ablauf wiederholt, bis die Dauer Δt A der Phase (A) der intensiven Wäschedurchflutung erreicht ist. Im Anschluss wird wieder eine Phase (B) hoher Wäschemechanik ausgeführt. Die angegebenen Zeitdauern (Δt1 bis Δt6, Δt A und Δt B) sind in jeder möglichen Kombination variierbar und können im Extremfall einzeln oder alle 0 sein.

In Figur 2 ist gegenüber Figur 1 ein leicht abweichender Drehzahlverlauf für die Phase (B) der hohen Wäschemechanik dargestellt. Hierbei unterscheiden sich die Drehzahlen des Rechts- und Linkslaufes, beispielsweise angepasst an asymmetrische Mitnehmer.

Die angegebenen Drehzahlwerte n1, n2 und n3 sind innerhalb der durch die Patentansprüche angegebenen Grenzen frei wählbar. Zur Erzielung eines Optimums von Wirkungen müssen zur Wahl der Drehzahl insbesondere auch feststehende Maschinenparameter berücksichtigt werden, die sich aus der Abmessung der Wäschetrommel, ihrer Flutlöcher, der Mitnehmer, der Schöpfeinrichtung und der Resonanzdrehzahl ergeben. Bei der Wahl der Drehzahl ist insbesondere der Radius der Wäschetrommel maßgebend, da der Radius die Anlegedrehzahl hauptsächlich bestimmt. Daher werden die vorteilhaften Nennwerte der Drehzahlen durch die Vorgabe der Umfangsgeschwindigkeit der Wäschetrommel vorgegeben.

Zur Anwendung des Verfahrens ist erfindungsgemäß eine Waschmaschine mit einer Drehzahl-Steuereinrichtung für den Antriebsmotor der Wäschetrommel vorgesehen. Durch die Drehzahl-Steuereinrichtung sind Steuersignale für den Antriebsmotor derart generierbar, dass die Wäschetrommel im Wasch- und/oder Spülprozess zeitweise mit wechselnden Drehrichtungen bei jeweils unterschiedlichen Drehzahlen in mindestens einer Phase (A) intensiver Wäschedurchflutung und mindestens einer Phase (B) hoher Wäschemechanik antreibbar ist. Die Waschmaschine kann neben der Drehzahl-Steuereinrichtung auch mit weiteren Steuereinrichtungen wie z. B. einer Bedienelektronik oder Leistungselektronik ausgestattet sein. Diese Steuereinrichtungen sind mittels Daten- oder Busleitungen miteinander verbunden. So kann auch durch eine Leistungs- und/oder Bedienelektronik ein Steuerbefehl bzw. eine Steuerbefehlsfolge erzeugbar und über die Daten- oder Busleitung an die Drehzahl-Steuereinrichtung übertragbar sein.

Dieser Steuerbefehl bzw. diese Steuerbefehlsfolge bewirkt, dass durch die Drehzahl-Steuereinrichtung ein Steuersignal für den Antriebsmotor derart generierbar ist, dass die Wäschetrommel im Wasch- und/oder Spülprozess in mindestens einer Phase (A) intensiver Wäschedurchflutung und mindestens einer Phase (B) hoher Wäschemechanik antreibbar ist.

Veränderliche Werte, wie Beladungsmenge, Art der Wäsche, Waschprogramm, Wäscheunwucht und Schaumbildung, können vorteilhafterweise ebenfalls berücksichtigt werden und die Wahl der Drehzahlen und der Verweildauern beeinflussen, wenn die Waschmaschine entsprechende, z. B. oben beschriebene, Einrichtungen zum Feststellen und Auswerten der veränderlichen Werte enthält. Die Drehzahl-Steuereinrichtung ist derart gestaltet, dass die Bildung von Steuersignalen durch die Drehzahl-Steuereinrichtung für den Antriebsmotor von diesen veränderlichen Werten abhängig ist. Hierzu sind die Einrichtungen - z. B. Sensoren - zum Feststellen der veränderlichen Werte entweder direkt oder mittels Daten- bzw. Busleitungen indirekt an die Drehzahl-Steuereinrichtung angeschlossen.

Die obenstehenden Ausführungen zeigen ein Verfahren und Mittel zur Durchführung des Verfahrens auf, die eine dem Optimum sehr nahekommende und innerhalb eines Wäschepostens gleichmäßigen Waschwirkung bewirkt und somit eine Reduzierung des Wasser-, Waschmittel- und Energieverbrauches erreicht wird.

## Patentansprüche

1. Verfahren zur Verbesserung der Waschwirkung von in einer Waschmaschine mit einer Wäschetrommel, die während des Wasch- und Spülprozesses zeitweise mit wechselnden Drehrichtungen angetrieben wird, zu waschender und wenig empfindlicher Wäsche, wobei in einer Phase (A) die Wäschetrommel in der einen Drehrichtung (+) auf eine erste Drehzahl (n1) deutlich oberhalb der Anlegedrehzahl, wobei der Nennwert der ersten Drehzahl (n1) so gewählt ist, dass die am Trommelmantel liegenden Wäschestücke komprimiert werden und beim Vermindern der Drehzahl ungehindert zum Trommelinnenraum zurückfallen können, dass heißt, dass bei der ersten Drehzahl (n1) die Umfangsgeschwindigkeit der Wäschetrommel größer gleich 3,7 m/s ist, und in der anderen Drehrichtung (-) auf eine zweite Drehzahl (n2) deutlich unterhalb der Anlegedrehzahl beschleunigt wird, wobei die Umfangsgeschwindigkeit der Wäschetrommel bei der zweiten Drehzahl (n2) kleiner gleich 1,0 m/s ist, innerhalb des Wasch- und/oder Spülprozesses die Wäschetrommel in mindestens einer weiteren Phase (B) in beiden Drehrichtungen (+ und -) auf Drehzahlen (n3) mit hoher Wäschemechanik, bei denen die Umfangsgeschwindigkeit der Wäschetrommel bei der Drehzahl (n3) für hohe Wäschemechanik im Intervall von 1,1 bis 1,6 m/s liegt, beschleunigt wird und dass diese Phasen (A und B) innerhalb des Wasch- und/oder Spülprozess mindestens einmal aufeinander folgen, **dadurch gekennzeichnet, dass** die Wäschetrommel unmittelbar nach einem Trommelauslauf aus einer ersten Drehzahl (n1) auf eine zweite Drehzahl (n2) in der anderen Drehrichtung (-) beschleunigt wird und dass der Nennwert der zweiten Drehzahl (n2) eine Größe aufweist, bei der beim Drehen der Wäschetrommel in der anderen Drehrichtung außenliegende abfallende Wäschestücke in den durch das Komprimieren der Wäschestücke vergrößerten inneren Trommelbereich rollen.

2. Verfahren nach Anspruch 1, **dadurch gekennzeichnet, dass** die Umfangsgeschwindigkeit der Wäschetrommel bei der ersten Drehzahl (n1) gleich 3,7 m/s ist.

3. Verfahren nach einem der Ansprüche 1 bis 2, insbesondere für den Abschnitt, bei dem die Wäschetrommel mit einer Drehzahl oberhalb der Anlegedrehzahl angetrieben wird, mit einer Einrichtung zur Überwachung der Schaumbildung und/oder der Wäscheunwucht, **dadurch gekennzeichnet, dass** bei Überschreitung eines festgelegten Grenzwertes für die Schaumbildung und/oder Unwucht der Antrieb der Wäschetrommel abgebrochen wird.

4. Verfahren nach einem der Ansprüche 1 bis 3, **dadurch gekennzeichnet, dass** die Drehzahlen (n1 bis n3), die jeweilige Beschleunigung auf diese Drehzahlen und/oder deren Dauer (Δt1 bis Δt6) in Abhängigkeit von Messwerten, welche die Art und/oder Menge der Wäschebeladung angeben, veränderbar sind.

5. Verfahren nach einem der Ansprüche 1 bis 4, **dadurch gekennzeichnet, dass** die Drehzahlen (n1 bis n3), die jeweilige Beschleunigung auf diese Drehzahlen und/oder deren Dauer (Δt1 bis Δt6) in Abhängigkeit vom gewählten Waschprogramm veränderbar sind.

6. Verfahren nach einem der Ansprüche 1 bis 5, **dadurch gekennzeichnet, dass** die Dauer (Δt A und Δt B) und/oder die Abfolge der Phasen (A und B) in Abhängigkeit von Messwerten, welche die Art und/oder Menge der Wäschebeladung angeben, veränderbar sind.

7. Verfahren nach einem der Ansprüche 1 bis 6, **dadurch gekennzeichnet, dass** die Dauer (Δt A und Δt B) und/oder die Abfolge der Phasen (A und B) in Abhängigkeit vom gewählten Waschprogramm veränderbar sind.

8. Waschmaschine mit einem Antriebsmotor und mit einer drehbaren Wäschetrommel zur Durchführung des Verfahrens nach einem der Ansprüche 1 bis 7 mit einer Drehzahl-Steuereinrichtung für den Antriebsmotor der Wäschetrommel, wobei die Drehzahl-Steuereinrichtung dazu eingerichtet ist, Steuersignale für den Antriebsmotor derart zu generieren, dass die Wäschetrommel zeitweise mit wechselnden Drehrichtungen bei jeweils unterschiedlichen Drehzahlen antreibbar ist, dass in einer Phase (A) intensiver Wäschedurchflutung die Wäschetrommel in der einen Drehrichtung (+) auf eine erste Drehzahl (n1) oberhalb der Anlegedrehzahl, wobei der Nennwert der ersten Drehzahl (n1) so gewählt ist, dass die am Trommelmantel liegenden Wäschestücke komprimiert werden und beim Vermindern der Drehzahl ungehindert zum Trommelinnenraum zurückfallen können, das heißt, dass bei der ersten Drehzahl (n1) die Umfangsgeschwindigkeit der Wäschetrommel größer gleich 3,7 m/s ist, und in der anderen Drehrichtung (-) auf eine zweite Drehzahl (n2), bei welcher die Umfangsgeschwindigkeit der Wäschetrommel kleiner gleich 1,0 m/s ist, beschleunigt wird, dass in mindestens einer weiteren Phase (B) hoher Waschmechanik in beiden Drehrichtungen (+ und -) auf Drehzahlen (n3), bei welcher die Umfangsgeschwindigkeit der Wäschetrommel im Intervall von 1,1 bis 1,6 m/s liegt, beschleunigt wird, und dass diese Phasen (A und B) innerhalb des Wasch- und/oder Spülprozesses mindestens einmal aufeinander folgen, **dadurch gekennzeichnet, dass** die Drehzahl-Steuereinrichtung dazu eingerichtet ist, Steuersignale derart zu generieren, dass die Wäschetrommel unmittelbar nach einem Trommelauslauf aus einer ersten Drehzahl (n1) auf eine zweite Drehzahl (n2) in der anderen Drehrichtung beschleunigt wird und dass der Nennwert der zweiten Drehzahl (n2) eine Größe aufweist, bei der beim Drehen der Wäschetrommel in der anderen Drehrichtung außenliegende abfallende Wäschestücke in den durch das Komprimieren der Wäschestücke vergrößerten inneren Trommelbereich rollen.

9. Waschmaschine nach Anspruch 8 mit einer Einrichtung zum Feststellen und Auswerten der Schaumbildung innerhalb des Laugenbehälters und/oder der sich ausbildenden Wäscheunwucht, **dadurch gekennzeichnet, dass** durch die Drehzahl-Steuereinrichtung Steuersignale für den Antriebsmotor generierbar sind und der Antriebsmotor bei Überschreitung eines festgelegten Schaum- und/oder Unwuchtgrenzwertes durch solche Steuersignale abschaltbar ist.

10. Waschwaschmaschine nach Anspruch 8 oder 9, **dadurch gekennzeichnet, dass** durch die Drehzahl-Steuereinrichtung Steuersignale für den Antriebsmotor generierbar sind, durch die die Dauer der Einzelintervalle (Δt1 bis Δt6), die Dauer der Phasen (Δt A bis Δt B) und/oder der Abfolge der Phasen des Wasch- und/oder Spülprozesses variierbar sind.

11. Waschmaschine nach einem der Ansprüche 8 bis 10 mit einer Einrichtung zum Feststellen und Auswerten der Art und/oder Menge des eingebrachten Wäschepostens, **dadurch gekennzeichnet, dass** die Bildung von Steuersignalen für den Antriebsmotor durch die Drehzahl-Steuereinrichtung von der Art und/oder Menge des zu behandelnden Wäschepostens abhängig ist.

## Claims

1. Method for improving the washing action of less-delicate laundry to be washed in a washing machine having a laundry drum, which is intermittently driven with alternating directions of rotation during the washing and rinsing process, wherein in one phase (A) the laundry drum in the one direction of rotation (+) is accelerated to a first rotational speed (n1) significantly above the settling speed, wherein the nominal value of the first rotational speed (n1) is selected such that the items of laundry disposed on the drum shell are compressed and can fall back into the interior of the drum unhindered when the rotational speed is reduced, in other words at the first rotational speed (n1), the peripheral speed of the laundry drum is greater than or equal to 3.7 m/s, and in the other direction of rotation (-) the laundry drum is accelerated to a second rotational speed (n2) significantly below the settling speed, wherein the peripheral speed of the laundry drum at the second rotational speed (n2) is less than or equal to 1.0 m/s, within the washing and/or rinsing process the laundry drum in at least one further phase (B) in both directions of rotation (+ and -) is accelerated to rotational speeds (n3) with a high mechanical washing action, at which the peripheral speed of the laundry drum at the speed (n3) for high mechanical washing action lies in the interval between 1.1 to 1.6 m/s and that these phases (A and B) within the washing and/or rinsing process follow one another at least once, **characterised in that** immediately after the drum has come to rest, the laundry drum is accelerated from a first rotational speed (n1) to a second rotational speed (n2) in the other direction of rotation (-) and that the nominal value of the second rotational speed (n2) has a magnitude at which, during rotation of the laundry drum in the other direction of rotation, items of laundry dropping off from the outer surface fall into the interior drum area which is enlarged by compressing the items of laundry.

2. Method according to claim 1, **characterised in that** the peripheral speed of the laundry drum at the first rotational speed (n1) is equal to 3.7 m/s.

3. Method according to one of claims 1 to 2, in particular for the stage at which the laundry drum is driven at a rotational speed above the settling speed, having a device for monitoring the formation of foam and/or an unbalanced load, **characterised in that** if a defined limit value for the formation of foam and/or an unbalanced load is exceeded, the drive of the laundry drum is interrupted.

4. Method according to one of claims 1 to 3, **characterised in that** the rotational speeds (n1 to n3), the respective acceleration to these rotational speeds and/or their duration (Δt1 to Δt6) can be changed as a function of measured values which specify the type and/or quantity of the laundry load.

5. Method according to one of claims 1 to 4, **characterised in that** the rotational speeds (n1 to n3), the respective acceleration to these rotational speeds and/or their duration (Δt to Δt6) can be changed as a function of the selected washing program.

6. Method according to one of claims 1 to 5, **characterised in that** the duration (Δt A to Δt B) and/or the sequence of the phases (A and B) can be changed as a function of measured values, which specify the type and/or quantity of the laundry load.

7. Method according to one of claims 1 to 6, **characterised in that** the duration (Δt A to Δt B) and/or the sequence of the phases (A and B) can be changed as a function of the selected wash program.

8. Washing machine having a drive motor and a rotatable laundry drum for performing the method according to one of claims 1 to 7 with a rotational speed control device for the drive motor of the laundry drum, wherein the rotational speed control device is configured to generate control signals for the drive motor such that the laundry drum can intermittently be driven with alternating directions of rotation at in each case different rotational speeds, that in one phase (A) of intensive laundry through-flow, the laundry drum in the one direction of rotation (+) is accelerated to a first rotational speed (n1) above the settling speed, wherein the nominal value of the first rotational speed (n1) is selected such that the items of laundry disposed on the drum shell are compressed and can fall back into the interior of the drum unhindered when the rotational speed is reduced, in other words, at the first rotational speed (n1) the peripheral speed of the laundry drum is greater than or equal to 3.7 m/s and in the other direction of rotation (1) the laundry drum is accelerated to a second rotational speed (n2), at which the peripheral speed of the laundry drum is less than or equal to 1.0 m/s, that in at least one further phase (B) of high mechanical washing action in both directions of rotation (+ and -) the laundry drum is accelerated to rotational speeds (n3) at which the peripheral speed of the laundry drum lies in the interval between 1.1 to 1.6 m/s and that these phases (A and B) within the washing and/or rinsing process follow one another at least once, **characterised in that** the rotational speed control device is configured to generate control signals such that immediately after the drum has come to rest, the laundry drum is accelerated from a first rotational speed (n1) to a second rotational speed (n2) in the other direction of rotation (-) and that the nominal value of the second rotational speed (n2) has a magnitude at which, during rotation of the laundry drum in the other direction of rotation, items of laundry dropping off from the outer surface fall into the interior drum area which is enlarged by compressing the items of laundry.

9. Washing machine according to claim 8 having a device for determining and evaluating the formation of foam within the outer tub and/or the developing unbalanced load, **characterised in that** control signals can be generated by the rotational speed control device for the drive motor and the drive motor can be switched off by such control signals if a defined foam and unbalanced load limit value is exceeded.

10. Washing machine according to claim 8 or 9, **characterised in that** control signals can be generated by the rotational speed control device for the drive motor, by means of which the duration of the individual intervals (Δt1 to Δt6), the duration of the phases (Δt A to Δt B) and/or the sequence of the phases of the washing and/or rinsing process can be varied.

11. Washing machine according to one of claims 8 to 10 having a device for determining and evaluating the type and/or quantity of the laundry load introduced, **characterised in that** the formation of control signals for the drive motor by the rotational speed control device is dependent on the type and/or quantity of the laundry load to be treated.

## Revendications

1. Procédé destiné à améliorer l'efficacité de lavage de linge à laver et peu délicat dans un lave-linge muni d'un tambour à linge qui est entraîné temporairement avec des sens de rotation alternants pendant le processus de lavage et de rinçage, le tambour à linge, pendant une phase (A), étant accéléré dans l'un sens de rotation (+) à une première vitesse de rotation (n1) située distinctement au-dessus de la vitesse de rotation à laquelle le linge est appliqué contre le tambour à linge, la valeur nominale de la première vitesse de rotation (n1) étant sélectionnée de manière à ce que les pièces de linge adjacentes à l'enveloppe du tambour soient comprimées et puissent de nouveau retomber sans entraves vers l'espace intérieur du tambour lorsque la vitesse de rotation est réduite, c'est-à-dire qu'à la première vitesse de rotation (n1), la vitesse circonférentielle du tambour à linge est supérieure/égale à 3,7 m/s, et le tambour à linge, dans l'autre sens de rotation (-), étant accéléré à une deuxième vitesse de rotation (n2) située distinctement en dessous de la vitesse de rotation à laquelle le linge est appliqué contre le tambour à linge, la vitesse circonférentielle du tambour à linge à la deuxième vitesse de rotation (n2) étant inférieure/égale à 1,0 m/s, le tambour à linge, pendant le processus de lavage et/ou de rinçage, étant accéléré pendant au moins une phase supplémentaire (B) dans les deux sens de rotation (+ et -) à des vitesses de rotation (n3) à haute mécanique de linge, auxquelles la vitesse circonférentielle du tambour à linge, à la vitesse de rotation (n3) pour haute mécanique de lavage, est située dans l'intervalle de 1,1 à 1,6 m/s, et que ces phases (A et B) se succèdent au moins une fois pendant le processus de lavage et/ou de rinçage, **caractérisé en ce que** le tambour à linge, directement après un arrêt de tambour, est accéléré d'une première vitesse de rotation (n1) à une deuxième vitesse de rotation (n2) dans l'autre sens de rotation (-) et **en ce que** la valeur nominale de la deuxième vitesse de rotation (n2) présente une grandeur à laquelle, lors de la rotation du tambour à linge, les pièces de linge retombant, situées à l'extérieur dans l'autre sens de rotation, roulent dans la zone intérieure du tambour agrandie en raison de la compression des pièces de linge.

2. Procédé selon la revendication 1, **caractérisé en ce que** la vitesse circonférentielle du tambour à linge est égale à 3,7 m/s à la première vitesse de rotation (n1).

3. Procédé selon l'une quelconque des revendications 1 à 2, notamment pour la section, à laquelle le tambour à linge est entraîné avec une vitesse de rotation située au-dessus de la vitesse de rotation à laquelle le linge est appliqué contre le tambour à linge, comprenant un agencement pour le contrôle de la formation de mousse et/ou du déséquilibre du linge, **caractérisé en ce que** lors du dépassement d'une valeur limite déterminée pour la formation de mousse et/ou pour le déséquilibre, l'entraînement du tambour à linge est interrompu.

4. Procédé selon l'une quelconque des revendications 1 à 3, **caractérisé en ce que** les vitesses de rotation (n1 à n3), l'accélération respective à ces vitesses de rotation et/ou leur durée (Δt1 à Δt6) sont modifiables en fonction de valeurs de mesure, lesquelles indiquent le type et/ou la quantité de la charge de linge.

5. Procédé selon l'une quelconque des revendications 1 à 4, **caractérisé en ce que** les vitesses de rotation (n1 à n3), l'accélération respective à ces vitesses de rotation et/ou leur durée (Δt1 à Δt6) sont modifiables en fonction du programme de lavage sélectionné.

6. Procédé selon l'une quelconque des revendications 1 à 5, **caractérisé en ce que** la durée (Δt A et Δt B) et/ou la succession des phases (A et B) sont modifiables en fonction de valeurs de mesure, lesquelles indiquent le type et/ou la quantité de la charge de linge.

7. Procédé selon l'une quelconque des revendications 1 à 6, **caractérisé en ce que** la durée (Δt A et Δt B) et/ou la succession des phases (A et B) sont modifiables en fonction du programme de lavage sélectionné.

8. Lave-linge comprenant un moteur d'entraînement et un tambour à linge rotatif pour la réalisation du procédé selon l'une quelconque des revendications 1 à 7, comprenant un dispositif de commande de la vitesse de rotation pour le moteur d'entraînement du tambour à linge, le dispositif de commande de la vitesse de rotation étant configuré pour générer des signaux de commande pour le moteur d'entraînement de manière à ce que le tambour à linge soit entraînable temporairement avec des sens de rotation alternants à des vitesses de rotation respectivement différentes, le tambour à linge, pendant une phase (A) d'imprégnation intensive du linge, étant accéléré dans l'un sens de rotation (+) à une première vitesse de rotation (n1) située au-dessus de la vitesse de rotation à laquelle le linge est appliqué contre le tambour à linge, la valeur nominale de la première vitesse de rotation (n1) étant sélectionnée de manière à ce que les pièces de linge adjacentes à l'enveloppe du tambour soient comprimées et puissent de nouveau retomber sans entraves vers l'espace intérieur du tambour lorsque la vitesse de rotation est réduite, c'est-à-dire qu'à la première vitesse de rotation (n1), la vitesse circonférentielle du tambour à linge est supérieure/égale à 3,7 m/s, et le tambour à linge, dans l'autre sens de rotation (-), étant accéléré à une deuxième vitesse de rotation (n2), à laquelle la vitesse circonférentielle du tambour à linge est inférieure/égale à 1,0 m/s, et que pendant au moins une phase supplémentaire (B) à haute mécanique de lavage dans les deux sens de rotation (+ et -), il est accéléré à des vitesses de rotation (n3), auxquelles la vitesse circonférentielle du tambour à linge est située dans l'intervalle de 1,1 à 1,6 m/s, et que ces phases (A et B) se succèdent au moins une fois pendant le processus de lavage et/ou de rinçage, **caractérisé en ce que** le dispositif de commande de la vitesse de rotation est configuré pour générer des signaux de commande de manière à ce que le tambour à linge, directement après un arrêt de tambour, soit accéléré d'une première vitesse de rotation (n1) à une deuxième vitesse de rotation (n2) dans l'autre sens de rotation (-) et que la valeur nominale de la deuxième vitesse de rotation (n2) présente une grandeur à laquelle, lors de la rotation du tambour à linge, les pièces de linge retombant, situées à l'extérieur dans l'autre sens de rotation, roulent dans la zone intérieure du tambour agrandie en raison de la compression des pièces de linge.

9. Lave-linge selon la revendication 8, comprenant un dispositif destiné à constater et évaluer la formation de mousse à l'intérieur de la cuve à liquide de lavage et/ou le déséquilibre du linge se formant, **caractérisé en ce que** des signaux de commande peuvent être générés pour le moteur d'entraînement au moyen du dispositif de commande de la vitesse de rotation et **en ce que** le moteur d'entraînement, lors du dépassement d'une valeur déterminée de mousse et/ou de déséquilibre, peut être mis hors fonction au moyen de tels signaux de commande.

10. Lave-linge selon la revendication 8 ou 9, **caractérisé en ce qu'**au moyen du dispositif de commande de la vitesse de rotation, des signaux de commande peuvent être générés pour le moteur d'entraînement, au moyen desquels la durée des intervalles individuels (Δt1 à Δt6), la durée des phases (Δt A et Δt B) et/ou la succession des phases (A et B) du programme de lavage et/ou de rinçage sont variables.

11. Lave-linge selon l'une quelconque des revendications 8 à 10, comprenant un dispositif destiné à constater et évaluer le type et/ou la quantité de la charge de linge insérée, **caractérisé en ce que** la formation de signaux de commande pour le moteur d'entraînement au moyen du dispositif de commande de la vitesse de rotation dépend du type et/ou de la quantité de la charge de linge à traiter.
